# EUROPÄISCHE PATENTSCHRIFT

(11) **EP 0 846 156 B1**
(45) Veröffentlichungstag und Bekanntmachung des Hinweises auf die Patenterteilung: **20.03.2002**
(21) Anmeldenummer: 96927691.4
(22) Anmeldetag: 06.08.1996
(51) Int. Cl.: C11D 3/39

(54) **REINIGUNGSMITTEL MIT AKTIVATORKOMPLEXEN FÜR PERSAUERSTOFFVERBINDUNGEN**
DETERGENTS WITH ACTIVATOR COMPLEXES FOR PEROXY COMPOUNDS
DETERGENTS A COMPLEXES ACTIVATEURS POUR COMPOSES PEROXYDE

(30) Priorität: 15.08.1995 DE 19529904
(43) Veröffentlichungstag der Anmeldung: 10.06.1998
(73) Patentinhaber: Henkel Kommanditgesellschaft auf Aktien, 40589 Düsseldorf-Holthausen (DE)
(72) Erfinder: BLUM, Helmut, D-40595 Düsseldorf (DE); NITSCH, Christian, D-40591 Düsseldorf (DE); JESCHKE, Peter, D-41468 Neuss (DE); HÄRER, Jürgen, D-40593 Düsseldorf (DE); PEGELOW, Ulrich, D-40597 Düsseldorf (DE)
(86) Internationale Anmeldenummer: EP9603465
(87) Internationale Veröffentlichungsnummer: WO9707191

(56) Entgegenhaltungen:
- EP-A- 0 392 592
- EP-A- 0 408 131
- EP-A- 0 458 397
- EP-A- 0 549 271
- EP-A- 0 630 964
- EP-A- 0 693 550
- WO-A-96/23860
- T 0863/96 of 04.02.99

## Beschreibung

Die vorliegende Erfindung betrifft die Verwendung von bestimmten Übergangsmetallkomplexen als katalytisch wirksame Aktivatoren für insbesondere anorganische Persauerstoffverbindungen, zum Bleichen von gefärbten Anschmutzungen, in Reinigungslösungen für Geschirr, die derartige Aktivatoren beziehungsweise Katalysatoren enthalten.

Anorganische Persauerstoffverbindungen, insbesondere Wasserstoffperoxid und feste Persauerstoffverbindungen, die sich in Wasser unter Freisetzung von Wasserstoffperoxid lösen, wie Natriumperborat und Natriumcarbonat-Perhydrat, werden seit langem als Oxidationsmittel zu Desinfektions- und Bleichzwecken verwendet. Die Oxidationswirkung dieser Substanzen hängt in verdünnten Lösungen stark von der Temperatur ab; so erzielt man beispielsweise mit H₂O₂ oder Perborat in alkalischen Bleichflotten erst bei Temperaturen oberhalb von etwa 80 °C eine ausreichend schnelle Bleiche verschmutzter Textilien. Bei niedrigeren Temperaturen kann die Oxidationswirkung der anorganischen Persauerstoffverbindungen durch Zusatz sogenannter Bleichaktivatoren verbessert werden, für die zahlreiche Vorschläge, vor allem aus den Stoffklassen der N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Hydrotriazine, Urazole, Diketopiperazine, Sulfurylamide und Cyanurate, außerdem Carbonsäureanhydride, insbesondere Phthalsäureanhydrid, Carbonsäureester, insbesondere Natrium-nonanoyloxy-benzolsulfonat, Natrium-isononanoyloxybenzolsulfonat und acylierte Zuckerderivate, wie Pentaacetylglukose, in der Literatur bekannt geworden sind. Durch Zusatz dieser Substanzen kann die Bleichwirkung wäßriger Peroxidflotten so weit gesteigert werden, daß bereits bei Temperaturen um 60 °C im wesentlichen die gleichen Wirkungen wie mit der Peroxidflotte allein bei 95 °C eintreten.

Auch diese Temperaturen sind für das manuelle Reinigen harter Oberflächen, beispielweise von Geschirr, noch zu hoch und werden normalerweise auch in maschinellen Geschirrspülverfahren nicht immer erreicht. Im Bemühen um energiesparende Verfahren zum maschinellen Reinigen von Geschirr gewinnen in den letzten Jahren Anwendungstemperaturen von unterhalb 60 °C, insbesondere unterhalb 50 °C bis hinunter zur Kaltwassertemperatur an Bedeutung.

Bei diesen niedrigen Temperaturen läßt die Wirkung der bisher bekannten Aktivatorverbindungen in der Regel erkennbar nach, besonders bei schwer bleichbaren Anschmutzungen wie beispielsweise Teerückständen auf Porzellan oder Glas. Es hat deshalb nicht an Bestrebungen gefehlt, für diesen Temperaturbereich wirksamere Aktivatoren zu entwickeln, ohne daß bis heute ein überzeugender Erfolg zu verzeichnen gewesen wäre. Ein Ansatzpunkt dazu könnte sich durch den Einsatz von Ubergangsmetallsalzen und -komplexen, wie zum Beispiel in den europäischen Patentanmeldungen EP-A-392 592, EP-A-443 651, EP-A-458 397, EP-A-544 490 oder EP-A-549 271 für Waschmittel vorgeschlagen, als sogenannte Bleichkatalysatoren ergeben. Aus der europäischen Patentanmeldung EP-A-630 964 sind bestimmte Mangankomplexe auch vom Salen-Typ bekannt, welche wie dort angegeben keinen ausgeprägten Effekt hinsichtlich einer Bleichverstärkung von Persauerstoffverbindungen haben und nur die Bleiche von in Waschlaugen befindlichem, das heißt bereits von der zu reinigenden Textiloberfläche abgelöstem Schmutz oder Farbstoff bewirken Die europäische Patentanmeldung EP-A-408 131 betrifft Bleich- oder Waschverfahren für Textilien unter Einsatz einer Persauerstoffverbindung und eines ein- oder zweikernigen Cobalt- oder zweikernigen Cobalt-Kupfer-Komplexes mit Salen- beziehungsweise Salenderivat-Liganden.

WO-A-96/23860 ist ein Dokument aus dem Stand der Technik nach Artikal 54(3) EPÜ, welches Reinigungslösungen für Geschirr offenbart, die eine Builderkomponente, ein Bleichmittel und einen Bleichkatalysator enthalten; als Bleichkatalysatoren werden Cobalt-Komplexe mit Liganden von SALEN-Typ eingesetzt. Ein Komplex der Formel (I) in Anspruch 1 der Anmeldung wird in diesem Dokument nicht verwendet.

Überraschenderweise wurde nun gefunden, daß Übergangsmetallkomplexe, deren Liganden den aus bestimmten Salicylaldehydderivaten und Bisaminen zugänglichen Bis-Schiff'schen Basen entsprechen, eine deutliche bleichkatalysierende Wirkung auf gefärbte Anschmutzungen haben, die sich an harten Oberflächen von Geschirr befinden.

Gegenstand der Erfindung ist demgemäß die Verwendung von Übergangsmetall(III)-Komplexen der Formel (I), in der
- UM: für Mangan, Eisen, Cobalt, Ruthenium oder Molybdän steht,
- R: für einen Alkylen-, Alkenylen-, Phenylen- oder Cycloalkylenrest steht, welcher gegebenfalls alkyl- und/oder arylsubstituiert sein kann, mit insgesamt 1 bis 12 C-Atomen, wobei innerhalb R der kürzeste Abstand zwischen den mit UM komplexierenden N-Atomen 1 bis 5 C-Atome beträgt,
- X: für -H, -OR³ , -NO₂, -F, -Cl, -Br oder -J steht,
- R¹, R² und R³: unabhängig voneinander für Wasserstoff oder einen Alkylrest mit 1 bis 4 C-Atomen stehen,
- Y¹ und Y²: unabhängig voneinander für Wasserstoff oder einen elektronenverschiebenden Substituenten stehen,
- Z¹ und Z²: unabhängig voneinander für Wasserstoff, -CO₂M, -SO₃M oder -NO₂ stehen,
- M: für Wasserstoff oder ein Alkalimetall steht und
- A: für einen ladungsausgleichenden Anionliganden steht,
wobei für den Fall, daß UM Cobalt ist, der Komplex keinen Liganden der Formel in der m 2 bis 6, R¹ und R² jeweils Wasserstoff, ein substituierter oder unsubstituierter Alkylrest oder ein substituierter oder unsubstituierter Arylrest, Q¹ und Q² jeweils Wasserstoff, ein gegebenenfalls substituierter Alkyl- oder Arylrest, NO₂, NR₂ NR₃⁺, O-Alkyl, O-Aryl, Halogen, SO₂⁻, Alkyl SO₃⁻ oder Aryl SO₃⁻, T entweder NR, O, PR oder S mit R=R¹ oder R² und b 0 bis l ist, aufweist, als Aktivatoren für Persauerstoffverbindungen in Reinigungslösungen für Geschirr.

Bevorzugtes Übergangsmetall (UM in Formel I) ist Mangan.

Zu den bevorzugten Verbindungen gemäß Formel (I) gehören solche, in denen R eine Methylengruppe, 1,2-Ethylengruppe, 1,3-Propylengruppe, in Position 2 hydroxy- oder nitrosubstituierte 1,3-Propylengruppe, 1,2-Cylcloalkylengruppe mit 4 bis 6 C-Atomen, insbesondere eine 1,2-Cyclohexylengruppe, oder eine o-Phenylengruppe ist.

Zu den elektronenverschiebenden Substitutenten Y¹ und Y² in Formel (I) gehören die Hydroxygruppe, Alkoxygruppen mit 1 bis 4 C-Atomen, Aryloxgruppen, die Nitrogruppe, Halogene wie Fluor, Chlor, Brom und Jod, die Aminogruppe, welche auch mono- oder dialkyliert oder -aryliert sein kann, lineare oder verzweigtkettige Alkylgruppen mit 1 bis 4 C-Atomen, Cycloalkylgruppen mit 3 bis 6 C-Atomen, lineare oder verzweigtkettige Alkenylgrupgen mit 2 bis 5 C-Atomen, und Arylgruppen, welche ihrerseits die vorgenannten Substituenten tragen können. Vorzugsweise weisen die Alkenylgruppen, welche 1 oder 2 C-C-Doppelbindungen enthalten können, mindestens eine Doppelbindung in Konjugation zum Benzolring auf. Zu den bevorzugten Alkenylsubstituenten gehören die Allyl- und die Vinylgruppe. Vorzugsweise stehen die Substituenten Y¹ und Y² in 5-Stellung. Zu den bevorzugt verwendeten Verbindungen gemäß Formel (I) gehören solche, bei denen Y¹ und Y² identisch sind.

Zu den Alkylresten mit 1 bis 4 C-Atomen, insbesondere R¹, R² und R³, gehören insbesondere die Methyl-, Ethyl-, n-Propyl-, iso-Propyl-, n-Butyl-, sec-Butyl-, iso-Butyl- und tert-Butyl-Gruppe.

Der ladungsausgleichende Anionligand A in den Verbindungen der Formel (I) kann ein- oder mehrwertig sein, wobei er im letzteren Fall entsprechend mehrere Übergangsmetall-Atome mit den genannten organischen Liganden neutralisieren kann. Vorzugsweise handelt es sich um ein Halogenid, insbesondere Chlorid, ein Hydroxid, Hexafluorophosphat, Perchlorat oder um das Anion einer Carbonsäure, wie Formiat, Acetat, Benzoat oder Citrat.

Die erfindungsgemäß verwendeten Verbindungen gemäß Formel (I) können nach im Prizip bekannten Verfahren durch die Reaktion von Salicylaldehyd oder entsprechenden Ketonen (wenn R¹ und/oder R² ungleich Wasserstoff), welche gegebenenfalls die oben definierten Substituenten Y¹, Y², Z¹ und/oder Z² trägt, mit Diaminen H₂N-R-NH₂ und der Umsetzung des so erhältlichen Salen-Liganden mit Übergangsmetallsalzen hergestellt werden, wie dies zum Beispiel in der europäischen Patentanmeldung EP-A-630 694 oder von B.B. De, B.B. Lohraj, S. Sivaram und P.K. Dhal in Macromolecules 27 (1994), 1291-1296 beschrieben worden ist.

Weiterhin betrifft die Erfindung Reinigungsmittel für Geschirr und unter diesen vorzugsweise solche für den Einsatz in maschinellen Reinigungsverfahren, die einen oben beschriebenen Bleichkatalysator gemäß Formel (I) enthalten, und ein Verfahren zur Reinigung von Geschirr, unter Einsatz eines derartigen Bleichkatalysators.

Die erfindungsgemäße Verwendung besteht im wesentlichen darin, in Gegenwart eines mit gefärbten Anschmutzungen verunreinigten Geschirrs Bedingungen zu schaffen, unter denen ein peroxidisches Oxidationsmittel und der Bleichkatalysator gemäß Formel (I) miteinander reagieren können, mit dem Ziel, stärker oxidierend wirkende Folgeprodukte zu erhalten. Solche Bedingungen liegen insbesondere dann vor, wenn beide Reaktionspartner in wäßriger Lösung aufeinander treffen. Dies kann durch separate Zugabe der Persauerstoffverbindung und des Bleichkatalysators zu einer gegebenenfalls reinigungsmittelhaltigen Lösung geschehen. Besonders vorteilhaft wird das erfindungsgemäße Verfahren jedoch unter Verwendung eines erfindungsgemäßen Reinigungsmittels für Geschirr, das den Bleichkatalysator und gegebenenfalls ein persauerstoffhaltiges Oxidationsmittel enthält, durchgeführt. Die Persauerstoffverbindung kann auch separat, in Substanz oder als vorzugsweise wäßrige Lösung oder Suspension, zur Lösung zugegeben werden, wenn ein peroxidfreies Reinigungsmittel verwendet wird.

Je nach Verwendungszweck können die Bedingungen weit variiert werden. So kommen neben rein wäßrigen Lösungen auch Mischungen aus Wasser und geeigneten organischen Lösungsmitteln als Reaktionsmedium in Frage. Die Einsatzmengen an Persauerstoffverbindungen werden im allgemeinen so gewählt, daß in den Lösungen zwischen 10 ppm und 10% Aktivsauerstoff, vorzugsweise zwischen 50 ppm und 5 000 ppm Aktivsauerstoff vorhanden sind. Auch die verwendete Menge an Bleichkatalysator hängt vom Anwendungszweck ab. Je nach gewünschtem Aktivierungsgrad werden 0,00001 Mol bis 0,025 Mol, vorzugsweise 0,0001 Mol bis 0,02 Mol Aktivator pro Mol Persauerstoffverbindung verwendet, doch können in besonderen Fällen diese Grenzen auch über- oder unterschritten werden. Im Rahmen des erfindungsgemäßen Verfahrens und der erfindungsgemäßen Verwendung ist es auch möglich, einen Vorläufer der Komplex-Verbindung gemäß Formel (I) in Form eines entsprechenden Komplexes einzusetzen, dem der Ligand A fehlt und in dem das Übergangsmetall eine niedrigere Oxidationsstufe, zum Beispiel +2, aufweist, aus dem sich unter Einwirkung der Persauerstoffverbindung der Komplex gemäß Formel (I) bildet.

Ein weiterer Gegenstand der Erfindung ist ein Reinigungsmittel für Geschirr, welches 0,001 Gew.-% bis 1 Gew.-%, insbesondere 0,005 Gew.-% bis 0,1 Gew.-% eines Bleichkatalysators gemäß Formel (I) neben üblichen, mit dem Bleichkatalysator verträglichen Inhaltsstoffen enthält. Der Bleichkatalysator kann in im Prinzip bekannter Weise an Trägerstoffen adsorbiert und/oder in Hüllsubstanzen eingebettet sein.

Die erfindungsgemäßen Reinigungsmittel, die als pulver- oder tablettenförmige Feststoffe, homogene Lösungen oder Suspensionen vorliegen können, können außer dem erfindungsgemäß verwendeten Bleichkatalysator im Prinzip alle bekannten und in derartigen Mitteln üblichen Inhaltsstoffe enthalten. Die erfindungsgemäßen Mittel können insbesondere Buildersubstanzen, oberflächenaktive Tenside, Persauerstoffverbindungen, wassermischbare organische Lösungsmittel, Enzyme, Sequestrierungsmittel, Elektrolyte, pH-Regulatoren und weitere Hilfsstoffe, wie Silberkorrosionsinhibitoren, Schaumregulatoren, zusätzliche Persauerstoff-Aktivatoren sowie Farb- und Duftstoffe enthalten.

Ein erfindungsgemäßes Reinigungsmittel für Geschirr kann darüber hinaus abrasiv wirkende Bestandteile, insbesondere aus der Gruppe umfassend Quarzmehle, Holzmehle, Kunststoffmehle, Kreiden und Mikroglaskugeln sowie deren Gemische, enthalten. Abrasivstoffe sind in den erfindungsgemäßen Reinigungsmitteln vorzugsweise nicht über 20 Gew.-%, insbesondere von 5 Gew.-% bis 15 Gew.-%, enthalten.

Ein weiterer Erfindungsgegenstand ist ein niederalkalisches Mittel zum maschinellen Reinigen von Geschirr, dessen 1-gewichtsprozentige Lösung einen pH-Wert von 8 bis 11,5, vorzugsweise 9 bis 10,5 aufweist, enthaltend 15 Gew.-% bis 60 Gew.-%, insbesondere 30 Gew.-% bis 50 Gew.-% wasserlösliche Builderkomponente, 5 Gew.-% bis 25 Gew.-%, insbesondere 10 Gew.-% bis 15 Gew.-% Bleichmittel auf Sauerstoffbasis, jeweils bezogen auf das gesamte Mittel, welches einen Bleichkatalysator gemäß Formel (I), insbesondere in Mengen von 0,005 Gew.-% bis 0,1 Gew.-%, enthält.

Als wasserlösliche Builderkomponenten insbesondere in derartigen niederalkalischen Reinigungsmitteln kommen prinzipiell alle in maschinellen Geschirreinigungsmitteln üblicherweise eingesetzten Builder in Frage, zum Beispiel polymere Alkaliphosphate, die in Form ihrer alkalischen neutralen oder sauren Natrium- oder Kaliumsalze vorliegen können. Beispiele hierfür sind Tetranatriumdiphosphat, Dinatriumdihydrogendiphosphat, Pentanatriumtriphosphat, sogenanntes Natriumhexametaphosphat sowie die entsprechenden Kaliumsalze beziehungsweise Gemische aus Natrium- und Kaliumsalzen. Ihre Mengen können im Bereich von bis zu etwa 35 Gew.-%, bezogen auf das gesamte Mittel liegen; vorzugsweise sind die erfindungsgemäßen Mittel jedoch frei von solchen Phosphaten. Weitere mögliche wasserlösliche Builderkomponenten sind zum Beispiel organische Polymere nativen oder synthetischen Ursprungs, vor allem Polycarboxylate, die insbesondere in Hartwasserregionen als Co-Builder wirken. In Betracht kommen beispielsweise Polyacrylsäuren und Copolymere aus Maleinsäureanhydrid und Acrylsäure sowie die Natriumsalze dieser Polymersäuren. Handelsübliche Produkte sind zum Beispiel Sokalan® CP 5 and PA 30 der Firma BASF. Zu den als Co-Builder brauchbaren Polymeren nativen Ursprungs gehören beispielsweise oxidierte Stärke, wie zum Beispiel aus der internationalen Patentanmeldung WO-A-94/05762 bekannt, und Polyaminosäuren wie Polyglutaminsäure oder Polyasparaginsäure. Weitere mögliche Builderkomponenten sind natürlich vorkommende Hydroxycarbonsäuren wie zum Beispiel Mono-, Dihydroxybernsteinsäure, α-Hydroxypropionsäure und Gluconsäure. Zu den bevorzugten Builderkomponenten gehören die Salze der Citronensäure, insbesondere Natriumcitrat. Als Natriumcitrat kommen wasserfreies Trinatriumcitrat und vorzugsweise Trinatriumcitratdihydrat in Betracht. Trinatriumcitratdihydrat kann als fein- oder grobkristallines Pulver eingesetzt werden. In Abhängigkeit vom letztlich in den erfindungsgemäßen Mitteln eingestellten pH-Wert können auch die zu den genannten Co-Builder-Salzen korrespondierenden Säuren vorliegen.

Als Bleichmittel auf Sauerstoffbasis kommen in erster Linie Alkaliperboratmono- beziehungsweise -tetrahydrat und/oder Alkalipercarbonat in Betracht, wobei Natrium das bevorzugte Alkalimetall ist. Der Einsatz von Natriumpercarbonat hat insbesondere in Reinigungsmittel für Geschirr Vorteile, da es sich besonders günstig auf das Korrosionsverhalten an Gläsern auswirkt. Das Bleichmittel auf Sauerstoffbasis ist deshalb vorzugsweise ein Alkalipercarbonat, insbesondere Natriumpercarbonat. Zusätzlich oder insbesondere alternativ können auch bekannte Peroxycarbonsäuren, zum Beispiel Dodecandipersäure oder Phthalimidopercarbonsäuren, die gegebenenfalls am Aromaten substituiert sein können, enthalten sein. Überdies kann auch der Zusatz geringer Mengen bekannter Bleichmittelstabilisatoren wie beispielsweise von Phosphonaten, Boraten beziehungsweise Metaboraten und Metasilikaten sowie Magnesiumsalzen wie Magnesiumsulfat zweckdienlich sein.

Züsätzlich zu den Bleichkatalysatoren gemäß Formel (I) können weitere als bleichaktivierende Wirkstoffe bekannte Übergangsmetallsalze beziehungsweise -komplexe und/oder konventionelle Bleichaktivatoren, das heißt Verbindungen, die unter Perhydrolysebedingungen gegebenenfalls substituierte Perbenzoesäure und/oder Peroxocarbonsäuren mit 1 bis 10 C-Atomen, insbesondere 2 bis 4 C-Atomen ergeben, eingesetzt werden. Geeignet sind die eingangs zitierten üblichen Bleichaktivatoren, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Glykolurile, insbesondere Tetraacetylglykoluril (TAGU), acylierte Triazinderivate, insbesondere 1,5-Diacetyl-2,4-dioxohexahydro-1,3,5-triazin (DADHT), acylierte Phenylsulfonate, insbesondere Nonanoyloxy- oder Isononanoyloacybenzolsulfonat, acylierte mehrwertige Alkohole, insbesondere Triacetin, Ethylenglykoldiacetat und 2,5-Diacetoxy-2,5-dihydrofuran sowie acetyliertes Sorbit und Mannit, und acylierte Zuckerderivate, insbesondere Pentaacetylglukose (PAG), Pentaacetylfruktose, Tetraacetylxylose und Octaacetyllactose sowie acetyliertes, gegebenenfalls N-alkytiertes Glucamin und Gluconolacton. Auch die aus der deutschen Patentanmeldung DE-A-44 43 177 bekannten Kombinationen konventioneller Bleichaktivatoren können eingesetzt werden.

Vorzugsweise enthalten die erfindungsgemäßen niederalkalischen maschinellen Geschirreinigungsmittel die üblichen Alkaliträger wie zum Beispiel Alkalisilikate, Alkalicarbonate und/oder Alkalihydrogencarbonate. Zu den üblicherweise eingesetzten Alkaliträgern zählen Carbonate, Hydrogencarbonate und Alkalisilikate mit einem Molverhältnis SiO₂ / M₂O (M = Alkaliatom) von 1,5 : 1 bis 2,5 : 1. Alkalisilikate können dabei in Mengen von bis zu 30 Gew.-%, bezogen auf das gesamte Mittel, enthalten sein. Auf den Einsatz der hoch alkalischen Metasilikate als Alkaliträger wird vorzugsweise ganz verzichtet. Das in den erfindungsgemäßen Mitteln bevorzugt eingesetzte Alkaliträgersystem ist ein Gemisch aus Carbonat und Hydrogencarbonat, vorzugsweise Natriumcarbonat und Hydrogencarbonat, das in einer Menge von bis zu 60 Gew.-%, vorzugsweise 10 Gew.-% bis 40 Gew.-%, enthalten ist. Je nachdem, welcher pH-Wert letztendlich gewünscht wird, variiert das Verhältnis von eingesetztem Carbonat und eingesetztem Hydrogencarbonat, üblicherweise wird jedoch ein Überschuß an Natriumhydrogencarbonat eingesetzt, so daß das Gewichtsverhältnis zwischen Hydrogencarbonat und Carbonat im allgemeinen 1 : 1 bis 15 : 1 beträgt.

In einer weiteren bevorzugten Ausführungsform erfindungsgemäßer Mittel sind 20 Gew.-% bis 40 Gew.-% wasserlöslicher organischer Builder, insbesondere Alkalicitrat, 5 Gew.-% bis 15 Gew.-% Alkalicarbonat und 20 Gew.-% bis 40 Gew.-% Alkalidisilikat enthalten.

Den erfindungsgemäßen Mitteln können gegebenenfalls auch Tenside, insbesondere schwach schäumende nichtionische Tenside zugesetzt werden, die der besseren Ablösung fetthaltiger Anschmutzungen, als Netzmittel und gegebenfalls im Rahmen der Herstellung der Reinigungsmittel als Granulierhilfsmittel dienen. Ihre Menge kann bis zu 10 Gew.-%, insbesondere bis zu 5 Gew.-% betragen und liegt vorzugsweise im Bereich von 0,5 Gew.-% bis 3 Gew.-%. Üblicherweise werden insbesondere in Reinigungsmitteln für den Einsatz in maschinellen Geschirrspülverfahren extrem schaumarme Verbindungen eingesetzt. Hierzu zählen vorzugsweise C₁₂-C₁₈-Alkylpolyethylenglykol-polypropylenglykolether mit jeweils bei zu 8 Mol Ethylenoxid- und Propylenoxideinheiten im Molekül. Man kann aber auch andere bekannt schaumarme nichtionische Tenside verwenden, wie zum Beispiel C₁₂-C₁₈-Alkylpolyethylenglykol-polybutylenglykolether mit jeweils bis zu 8 Mol Ethylenoxid- und Butylenoxideinheiten im Molekül, endgruppenverschlossene Alkylpolyalkylenglykolmischether sowie die zwar schäumenden, aber ökologisch attraktiven C₈-C₁₄-Alkylpolyglucoside mit einem Polymerisierungsgrad von etwa 1 bis 4 (z. B. APG® 225 und APG® der Firma Henkel) und/oder C₁₂-C₁₄-Akylpolyethylenglykole mit 3 bis 8 Ethylenoxideinheiten im Molekül. Ebenfalls geeignet sind Tenside aus der Familie der Glucamide wie zum Beispiel Alkyl-N-Methyl-Glucamide, in denen der Alkylteil bevorzugt aus einem Fettalkohol mit der C-Kettenlänge C₆-C₁₄ stammt. Es ist teilweise vorteilhaft, wenn die beschriebenen Tenside als Gemische eingesetzt werden, zum Beispiel die Kombination Alkylpolyglykosid mit Fettalkoholethoxylaten oder Glucamid mit Alkylpolyglykosiden.

Obwohl Übergangsmetallkomplexe, insbesondere Mangankomplexe bekanntermaßen der Korrosion von Silber entgegenwirken können, werden die Verbindungen der Formel (I) in der Regel in Mengen eingesetzt, die zu gering sind, um einen Silberkorrosionsschutz zu bewirken, so daß in erfindungsgemäßen Reinigungsmitteln für Geschirr Silberkorrosionsinhibitoren noch zusätzlich eingesetzt werden können, deren Wirkung durch die Verbindungen gemäß Formel (I) verstärkt werden kann. Bevorzugte Silberkorrosionsschutzmittel sind organische Disulfide, zweiwertige Phenole, dreiwertige Phenole, gegebenenfalls substituiertes Benzotriazol, Mangan-, Titan-, Zirkonium-, Hafnium-, Vanadium-, Cobalt- oder Cersalze und/oder -komplexe, in denen die genannten Metalle in einer der Oxidationsstufen II, III, IV, V oder VI vorliegen.

Zusätzlich können die erfindungsgemäßen Mittel Enzyme wie Proteasen, Amylasen, Pullulanasen, Cutinasen und Lipasen enthalten, beispielsweise Proteasen wie BLAP®, Optimase®, Opticlean®, Maxacal®, Maxapem®, Esperase® und/oder Savinase®, Amylasen wie Termamyl®, Amylase-LT®, Maxamyl® und/oder Duramyl®, Lipasen wie Lipolase®, Lipomax®, Lumafast® und/oder Lipozym®. Die gegebenenfalls verwendeten Enzyme können, wie zum Beispiel in den internationalen Patentanmeldungen WO-A-92/11347 oder WO-A-94/23005 beschrieben, an Trägerstoffen adsorbiert und/oder in Hüllsubstanzen eingebettet sein, um sie gegen vorzeitige Inaktivierung zu schützen. Sie sind in den erfindungsgemäßen Reinigungsmitteln vorzugsweise nicht über 2 Gew.-%, insbesondere von 0,1 Gew.-% bis 0,7 Gew.-%, enthalten.

Sofern die Reinigungsmittel bei der Anwendung zu stark schäumen, können ihnen noch bis zu 6 Gew.-%, vorzugsweise etwa 0,5 Gew.-% bis 4 Gew.-% einer schaumdrückenden Verbindung, vorzugsweise aus der Gruppe der Silikonöle, Gemische aus Silikonöl und hydrophobierter Kieselsäure, Paraffine, Parafin-Alkohol-Kombinationen, hydrophobierter Kieselsäure, der Bisfettsäureamide, und sonstiger weiterer bekannter im Handel erhältliche Entschäumer zugesetzt werden. Weitere fakultative Inhaltsstoffe in den erfindungsgemäßen Mitteln sind zum Beispiel Parfümöle.

Zu den in den erfindungsgemäßen Mitteln, insbesondere wenn sie in flüssiger oder pastöser Form vorliegen, verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische und die aus den genannten Verbindungsklassen ableitbaren Ether. Derartige wassermischbare Lösungsmittel sind in den erfindungsgemäßen Reinigungsmitteln vorzugsweise nicht über 20 Gew.-%, insbesondere von 1 Gew.-% bis 15 Gew.-%, vorhanden.

Zur Einstellung eines gewünschten, sich durch die Mischung der übrigen Komponenten nicht von selbst ergebenden pH-Werts können die erfindungsgemäßen Mittel system- und umweltverträgliche Säuren, insbesondere Citronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure oder Alkalihydrogensulfate, oder Basen, insbesondere Ammonium- oder Alkalihydroxide, enthalten. Derartige pH-Regulatoren sind in den erfindungsgemäßen Mitteln vorzugsweise nicht über 10 Gew.-%, insbesondere von 0,5 Gew.-% bis 6 Gew.-%, enthalten.

Die Herstellung der erfindungsgemäßen festen Mittel bereitet keine Schwierigkeiten und kann in im Prinzip bekannter Weise, zum Beispiel durch Sprühtrocknen oder Granulation, erfolgen, wobei Persauerstoffverbindung und Bleichkatalysator gegebenenfalls später getrennt zugesetzt werden.

Erfindungsgemäße Reinigungsmittel in Form wäßriger oder sonstige übliche Lösungsmittel enthaltender Lösungen werden besonders vorteilhaft durch einfaches Mischen der Inhaltsstoffe, die in Substanz oder als Lösung in einen automatischen Mischer gegeben werden können, hergestellt.

Die erfindungsgemäßen Mittel liegen vorzugsweise als pulverförmige, granulare oder tablettenförmige Präparate vor, die in an sich Weise, beispielsweise durch Mischen, Granulieren, Walzenkompaktieren und/oder durch Sprühtrocknung der thermisch belastbaren Komponenten und Zumischen der empfindlicheren Komponenten, zu denen insbesondere Enzyme, Bleichmittel und der Bleichkatalysator zu rechnen sind, hergestellt werden können.

Zur Herstellung von erfindungsgemäßen Reinigungsmitteln in Tablettenform geht man vorzugsweise derart vor, daß man alle Bestandteile in einem Mischer miteinander vermischt und das Gemisch mittels herkömmlicher Tablettenpressen, beispielsweise Exzenterpressen oder Rundläuferpressen, mit Preßdrucken im Bereich von 200 · 10⁵ Pa bis 1 500 · 10⁵ Pa verpresst. Man erhält so problemlos bruchfeste und dennoch unter Anwendungsbedingungen ausreichend schnell lösliche Tabletten mit Biegefestigkeit von normalerweise über 150 N. Vorzugsweise weist eine derart hergestellte Tablette ein Gewicht von 15 g bis 40 g, insbesondere von 20 g bis 30 g auf, bei einem Durchmesser von 35 mm bis 40 mm.

Die Herstellung erfindungsgemäßer Mittel in Form von nicht staubenden, lagerstabil rieselfähigen Pulvern und/oder Granulaten mit hohen Schüttdichten im Bereich von 800 bis 1000 g/l kann dadurch erfolgen, daß man in einer ersten Verfahrensteilstufe die Builder-Komponenten mit wenigstens einem Anteil flüssiger Mischungskomponenten unter Erhöhung der Schüttdichte dieses Vorgemisches vermischt und nachfolgend - gewünschtenfalls nach einer Zwischentrocknung - die weiteren Bestandteile des Mittels, darunter den Bleichkatalysator, mit dem so gewonnenen Vorgemisch vereinigt.

Erfindungsgemäße Mittel zur Reinigung von Geschirr können sowohl in Haushaltsgeschirrspülmaschinen wie in gewerblichen Spülmaschinen eingesetzt werden. Die Zugabe erfolgt von Hand oder mittels geeigneter Dosiervorrichtungen. Die Anwendungskonzentrationen in der Reinigungsflotte betragen in der Regel etwa 1 bis 8 g/l, vorzugsweise 2 bis 5 g/l.

Ein maschinelles Spülprogramm wird im allgemeinen durch einige auf den Reinigungsgang folgende Zwischenspülgänge mit klarem Wasser und einem Klarspülgang mit einem gebräuchlichem Klarspülmittel ergänzt und beendet. Nach dem Trocknen erhält man beim Einsatz erfindungsgemäßer Mittel ein völlig sauberes und in hygienischer Hinsicht einwandfreies Geschirr.

### Beispiele

### Beispiel 1

In einer Lösung, die 2,5 mg Morin in 99,5 ml vollentsalztem Wassser enthielt, wurden 98 mg Natriumperborat-Monohydrat gelöst. Der pH-Wert wurde auf 9,5 eingestellt und mit Hilfe eines pH-Stat-Gerätes während der gesamten nachfolgenden Meßdauer bei diesem Wert gehalten. Ebenso wurde die Temperatur konstant bei 20 °C gehalten. 0,5 ml einer Lösung, die den zu testenden Bleichkatalysator in einer Konzentration von 50 ppm bezogen auf Übergangsmetall (Mn) enthielt, wurden zugesetzt. Über einen Zeitraum von 30 Minuten wurde minütlich die Extinktion E der Lösung bei 400 nm gemessen. In der nachfolgenden Tabelle sind die Werte für die prozentuale Entfärbung D(t), berechnet nach D(t) = [E(0) - E(t)] / E(0) * 100, angegeben.

Getestet wurden die nach bekannten Verfahren hergestellten Komplexe [N,N'-Bis[(2-hydroxy-5-vinylphenyl)-methylen]-1,2-diaminocyclohexan]-mangan-(III)-chlorid (**E1**; Formel (I) mit UM = Mn, R = 1,2-Cyclohexylen, Y¹ = Y² = Vinyl, R¹ = R² = X = Z¹ = Z² = H, A - Cl), [N,N'-Bis((2-hydroxy-5-nitrophenyl)-methylen],1,2-diaminocyclohexan)-mangan-(III)-acetat (**E2**; Formel (I) mit UM = Mn, R = 1,2-Cyclohexylen, Y¹ = Y² = NO₂, R¹ = R² = X = Z¹ = Z² = H, A = Acetat), [N,N'-Bis[(2-hydroxy-3-methoxyphenyl)-methylen]-1,2-diaminocyclohexan]-mangan-(III)-chlorid (**E3**; Formel (I) mit UM = Mn, R = 1,2-Cyclohexylen, Y¹ = Y² = Methoxy, R¹ = R² = X = Z¹ = Z² = H, A = Cl), [N,N-Bis[(2-hydroxy-3-methoxyphenyl)-methylen]-1,2-diaminocyclohexan]-mangan-(III)-acetat (**E4**; Formel (I) mit UM = Mn, R = 1,2-Cyclohexylen, Y¹ = Y² = Methoxy, R¹ = R² = X = Z¹ = Z² = H, A = Acetat), [N,N'-Bis[(2-hydroxy-3-ethoxyphenyl)-methylen]-1,2-diaminocyclohexan]-mangan-(III)-chlorid (**E5**; Formel (I) mit UM = Mn, R = 1,2-Cyclohexylen, Y¹ = Y² = Ethoxy, R¹ = R² = X = Z¹ = Z² = H, A = Cl), (N,N'-Bis[(2-hydroxy-3-ethoxyphenyl)-methylen]-1,2-diaminocyclohexan]-mangan-(III)-acetat (**E6**; Formel (I) mit UM = Mn, R = 1,2-Cyclohexylen, Y¹ = Y² = Ethoxy, R¹ = R² = X = Z¹ = Z² = H, A = Acetat) und [N,N'-Bis[(2-hydroxyphenyl)-methylen]-1,2-phenylendiamin]-mangan-(III)-acetat (**E7**; Formel (I) mit UM = Mn, R = 1,2-Phenylen, Y¹ = Y² = R¹ = R² = X = Z¹ = Z² = H, A = Acetat) im Sinne der Erfindung. Außerdem wurde der herkömmliche Bleichaktivator N,N,N',N'-Tetraacetyl-ethylendiamin (TAED) unter ansonsten gleichen Bedingungen, aber in einer Konzentration von 6 Gew.-%, ebenfalls gestestet (**V1**).

**Tabelle 1:**

| Prozentuale Entfärbung in Abhängigkeit der Zeit | | | |
|---|---|---|---|
| Substanz | 5 Minuten | 15 Minuten | 28 Minuten |
| **E1** | 64^{a)} | 75 | 88^{b)} |
| **E2** | 69 | 82 | 87 |
| **E3** | 90 | 92 | 93 |
| **E4** | 90 | 92 | 93 |
| **E5** | 90 | 92 | 93 |
| **E6** | 90 | 93 | 94 |
| **E7** | 86 | 91 | 91 |
| **V1** | 35^{a)} | 63 | 84^{b)} |

| | | | |
|---|---|---|---|
| ^{a)} Wert nach 8 Minuten | | | |
| ^{b)} Wert nach 30 Minuten | | | |

Man erkennt, daß durch die erfindungsgemäßen Verwendungen (**E1** bis **E7**) eine signifikant bessere Bleichwirkung erreicht werden kann als durch den konventionellen Bleichaktivator TAED in wesentlich höherer Konzentration (**V1**).

### Beispiel 2

Ein Reinigungsmittel (**M1**) für die maschinelle Reinigung von Geschirr, enthaltend 45 Gew.-Teile Natriumcitrat, 5 Gew.-Teile Natriumcarbonat, 31 Gew.-Teile Natriumhydrogencarbonat, jeweils 1 Gew.-Teil Protease- und Amylase-Granulat, 2 Gew.-Teile nichtionisches Tensid sowie 12 Gew.-Teile Natriumpercarbonat und 2 Gew.-Teile N,N,N'N'-Tetraacetylethylendiamin (TAED), ein Mittel (**M2**), das ansonsten wie **M1** zusammengesetzt war, aber statt des TAED 0,05 Gew.-Teile [N,N'-Bis[(2-hydroxy-5-sulfonatophenyl)-methylen]-1,2-diaminoethan]-mangan-(III)-chlorid enthielt, und ein Mittel gemäß der Erfindung (**M3**), das stattdessen 0,05 Gew.-Teile [N,N'-Bis[(2-hydroxy-5-vinylphenyl)-methylen]-1,2-diaminocyclohexan]-mangan-(III)-chlorid enthielt, wurde wie nachfolgend angegeben getestet:

Zur Herstellung standardisierter Teebeläge wurden Teetassen in eine 70 °C warme Teelösung 25 mal eingetaucht. Anschließend wurde jeweils etwas der Teelösung in jede Teetasse gegeben und die Tasse im Trockenschrank getrocknet. In einer Geschirrspülmaschine Bosch® S 710 (Dosierungen von jeweils 20 g Mittel im Sparprogramm, Weichwasser, Betriebstemperatur 40 °C) wurden jeweils 8 der mit Teebelägen versehenen Tassen gespült und die Belagsentfernung anschließend visuell auf einer Skala von 0 (= unverändert sehr starker Belag) bis 10 (= kein Belag) benotet. Die in der nachfolgenden Tabelle 2 angegebene Note des erfindungsgemäßen Mittels (**M3**) liegt signifikant besser als die Werte für die Vergleichsprodukte **M1** und **M2**.

**Tabelle 2 :**

| Noten für die Belagsentfernung | |
|---|---|
| Mittel | Note |
| **M1** | 3,5 |
| **M2** | 4,5 |
| **M3** | 6,2 |

## Patentansprüche

1. Verwendung von Übergangsmetall(III)-Komplexen der Formel (I), in der
UM für Mangan, Eisen, Cobalt, Ruthenium oder Molybdän steht,
R für einen Alkylen-, Alkenylen-, Phenylen- oder Cycloalkylenrest steht, welcher gegebenfalls alkyl- und/oder arylsubstituiert sein kann, mit insgesamt 1 bis 12 C-Atomen, wobei innerhalb R der kürzeste Abstand zwischen den mit UM komplexierenden N-Atomen 1 bis 5 C-Atome beträgt,
X für -H, -OR³ , -NO₂, -F, -Cl, -Br oder -J steht,
R¹, R² und R³ unabhängig voneinander für Wasserstoff oder einen Alkylrest mit 1 bis 4 C-Atomen stehen,
Y¹ und Y² unabhängig voneinander für Wasserstoff oder einen elektronenverschiebenden Substituenten stehen,
Z¹ und Z² unabhängig voneinander für Wasserstoff, -CO₂M, -SO₃M oder-NO₂ stehen,
M für Wasserstoff oder ein Alkalimetall steht und
A für einen ladungsausgleichenden Anionliganden steht,
wobei für den Fall, daß UM Cobalt ist, der Komplex keinen Liganden der Formel in der m 2 bis 6, R¹ und R² jeweils Wasserstoff, ein substituierter oder unsubstituierter Alkylrest oder ein substituierter oder unsubstituierter Arylrest, Q¹ und Q² jeweils Wasserstoff, ein gegebenenfalls substituierter Alkyl- oder Arylrest, NO₂, NR₂, NR₃⁺, O-Alkyl, O-Aryl, Halogen, SO₂⁻, Alkyl SO₃⁻ oder Aryl SO₃⁻, T entweder NR, O, PR oder S mit R=R¹ oder R² und b 0 bis 1 ist, aufweist, als Aktivatoren für Persauerstoffverbindungen in Reinigungslösungen für Geschirr.

2. Verwendung nach Anspruch 1, **dadurch gekennzeichnet, daß** das Übergangsmetall UM in der Verbindung nach Formel (I) Mangan ist.

3. Verwendung nach Anspruche 1 oder 2, **dadurch gekennzeichnet, daß** in Formel (I) R eine Methylengruppe, 1,2-Ethylengruppe, 1,3-Propylengruppe, in Position 2 hydroxy- oder nitrosubstituierte 1,3-Propylengruppe, 1,2-Cylcloalkylengruppe mit 4 bis 6 C-Atomen, insbesondere eine 1,2-Cyclohexylengruppe, oder eine o-Phenylengruppe ist.

4. Verwendung nach einem der Ansprüche 1 bis 3, **dadurch gekennzeichnet, daß** Y¹ und Y² in Formel (I) unter der Hydroxygruppe, Alkoxygruppen mit 1 bis 4 C-Atomen, Aryloxgruppen, der Nitrogruppe, den Halogenen, der Aminogruppe, welche auch mono- oder dialkyliert oder -aryliert sein kann, den linearen oder verzweigtkettigen Alkylgruppen mit 1 bis 4 C-Atomen, Cycloalkylgruppen mit 3 bis 6 C-Atomen, linearen oder verzweigtkettigen Alkenylgruppen mit 2 bis 5 C-Atomen, und Arylgruppen, welche ihrerseits die vorgenannten Substituenten tragen können, ausgewählt werden.

5. Verwendung nach einem der Ansprüche 1 bis 4, **dadurch gekennzeichnet, daß** Y¹ und Y² in Formel (I) unter den Alkenylgruppen, welche 1 oder 2 C-C-Doppelbindungen enthalten, wobei mindestens eine Doppelbindung in Konjugation zum Benzolring steht, ausgewählt werden.

6. Verwendung nach Anspruch 5, **dadurch gekennzeichnet, daß** die Alkenylgruppe die Allyl- oder Vinylgruppe ist.

7. Verwendung nach einem der Ansprüche 1 bis 6, **dadurch gekennzeichnet, daß** in den Verbindungen der Formel (I) die Substituenten Y¹ und Y² in 5-Stellung stehen und/oder identisch sind.

8. Verwendung nach einem der Ansprüche 1 bis 7, **dadurch gekennzeichnet, daß** der ladungsausgleichende Anionligand A in den Verbindungen der Formel (I) ein- oder mehrwertig ist, wobei es im letzteren Fall entsprechend mehrere Übergangsmetallatome mit den Salen-Liganden neutralisiert und insbesondere ein Halogenid, ein Hydroxid, Hexafluorophosphat, Perchlorat oder das Anion einer Carbonsäure ist.

9. Verwendung nach einem der Ansprüche 1 bis 8, **dadurch gekennzeichnet, daß** R¹, R² und R³ unabhängig voneinander aus den Methyl-, Ethyl-, n-Propyl-, iso-Propyl-, n-Butyl-, sec-Butyl-, iso-Butyl- und tert-Butyl-Gruppen ausgewählt werden

10. Verwendung nach einem der Ansprüche 1 bis 9, **dadurch gekennzeichnet, daß** die zu aktivierende Persauerstoffverbindung aus der Gruppe umfassend organische Persäuren, Wasserstoffperoxid, Perborat und Percarbonat sowie deren Gemische ausgewählt wird.

11. Niederalkalisches Mittel zum maschinellen Reinigen von Geschirr, dessen 1-gewichtsprozentige Lösung einen pH-Wert von 8 bis 11,5 aufweist, enthaltend 15 Gew.-% bis 60 Gew.-%, insbesondere 30 Gew.-% bis 50 Gew.-% wasserlösliche Builderkomponente, 5 Gew.% bis 25 Gew.-%, insbesondere 10 Gew.-% bis 15 Gew.-% Bleichmittel auf Sauerstoffbasis, jeweils bezogen auf das gesamte Mittel, **dadurch gekennzeichnet, daß** es Bleichkatalysator gemäß Formel (I), insbesondere in Mengen von 0,005 Gew.-% bis 0,1 Gew.-%, enthält.

12. Mittel nach Anspruch 11, **dadurch gekennzeichnet, daß** es als Bleichmittel Alkaliperboratmonohydrat, Alkaliperborattetrahydrat, Alkalipercarbonat und/oder Peroxycarbonsäure enthält.

## Claims

1. The use of transition metal (III) complexes corresponding to formula (I): in which
UM is manganese, iron, cobalt, ruthenium or molybdenum,
R is an alkylene, alkenylene, phenylene or cycloalkylene group with a total of 1 to 12 carbon atoms which may optionally be alkyl- and/or aryl-substituted, the shortest distance between the N atoms complexing with UM in R being 1 to 5 carbon atoms,
X is -H, -OR³, -NO₂, -F, -Cl, -Br or -I,
R¹, R² and R³ independently of one another represent hydrogen or an alkyl group containing 1 to 4 carbon atoms,
Y¹ and Y² independently of one another represent hydrogen or- an electron-displacing substituent,
Z¹ and Z² independently of one another represent hydrogen, -CO₂M, -SO₃M or -NO₂,
M is hydrogen or an alkali metal and
A is a charge-compensating anion ligand,
the complex containing no ligand with the following formula where UM is cobalt: in which m = 2 to 6, R¹ and R² each represent hydrogen, a substituted or unsubstituted alkyl group or a substituted or unsubstituted aryl group, Q¹ and Q² each represent hydrogen, an optionally substituted alkyl or aryl group, NO₂, NR₂, NR₃⁺, O-alkyl, O-aryl, halogen, SO₂⁻, alkyl SO₃⁻ or aryl SO₃⁻, T represents NR, O, PR or S with R = R¹ or R² and b = 0 to 1, as activators for peroxygen compounds in dishwashing solutions.

2. The use claimed in claim 1, **characterized in that** the transition metal UM in the compound corresponding to formula (I) is manganese.

3. The use claimed in claim 1 or 2, **characterized in that**, in formula (I), R is a methylene group, 1,2-ethylene group, 1,3-propylene group, 2-hydroxy- or -nitrosubstituted 1,3-propylene group, 1,2-cycloalkylene group containing 4 to 6 carbon atoms, more particularly a 1,2-cyclohexylene group, or an o-phenylene group.

4. The use claimed in any of claims 1 to 3, **characterized in that** Y¹ and Y² in formula (I) are selected from the hydroxy group, alkoxy groups containing 1 to 4 carbon atoms, aryloxy groups, the nitro group, the halogens, the amino group which may also be mono- or dialkylated or -arylated, the linear or branched alkyl groups containing 1 to 4 carbon atoms, cycloalkyl groups containing 3 to 6 carbon atoms, linear or branched alkenyl groups containing 2 to 5 carbon atoms and aryl groups which in turn may bear the above-mentioned substituents.

5. The use claimed in any of claims 1 to 4, **characterized in that** Y¹ and Y² in formula (I) are selected from the alkenyl groups containing 1 or 2 C-C double bonds, at least one double bond being conjugated to the benzene ring.

6. The use claimed in claim 5, **characterized in that** the alkenyl group is the allyl or vinyl group.

7. The use claimed in any of claims 1 to 6, **characterized in that**, in the compounds of formula (I), the substituents Y¹ and Y² are in the 5 position and/or are identical.

8. The use claimed in any of claims 1 to 7, **characterized in that** the charge-compensating anion ligand A in the compounds of formula (I) is monovalent or polyvalent (in the latter case, it may neutralize correspondingly several transition metal atoms with the salen ligands) and, more particularly, is a halide, a hydroxide, hexafluorophosphate, perchlorate or the anion of a carboxylic acid.

9. The use claimed in any of claims 1 to 8, **characterized in that** R¹, R² and R³ independently of one another are selected from the methyl, ethyl, n-propyl, isopropyl, n-butyl, sec.butyl, isobutyl and tert.butyl groups.

10. The use claimed in any of claims 1 to 9, **characterized in that** the peroxygen compound to be activated is selected from the group consisting of organic per acids, hydrogen peroxide, perborate and percarbonate and mixtures thereof.

11. A low-alkali dishwashing detergent of which a 1% by weight solution has a pH of 8 to 11.5 and which contains 15 to 60% by weight and more particularly 30 to 50% by weight of a water-soluble builder component, 5 to 25% by weight and more particularly 10 to 15% by weight of an oxygen-based bleaching agent, based on the detergent as a whole, **characterized in that** it contains bleach catalyst corresponding to formula (I), more particularly in quantities of 0.005 to 0.1% by weight.

12. A detergent as claimed in claim 11, **characterized in that** it contains alkali metal perborate monohydrate, alkali metal perborate tetrahydrate, alkali metal percarbonate and/or peroxycarboxylic acid.

## Revendications

1. Utilisation de complexes de métal de transition (III) de formule (I), dans laquelle
UM représente du manganèse, du fer, du cobalt, du ruthénium ou du molybdène,
R représente un reste atklyléne, alkénylène, phènylène ou cycloalkylène qui éventuellement peut être substitué par un alkyle et/ou un aryle avec au total 12 atomes de carbone, dans lequel à l'intérieur de R la distance la plus courte entre les atomes de N qui se complexent avec UM s'élève de 1 à 5 atomes de carbone,
X représente -H, -OR³, -NO₂, -F, -Cl, -Br ou J,
R¹, R² et R³ indépendamment l'un de l'autre représentent de l'hydrogène ou un reste alkyle ayant de 1 à 4 atomes de carbone,
Y¹, et Y² indépendamment l'un de l'autre, représentent de l'hydrogène ou un substituant qui déplace les électrons
Z¹, et Z² indépendamment l'un de l'autre représentent de l'hydrogène, -CO²M, -SO₃M ou -NO₂,
M représente de l'hydrogène ou un métal alcalin,
A représente un ligand anionique qui compense la charge,
dans laquelle pour le cas où UM est du cobalt, le complexe ne possède aucun ligand de formule dans laquelle m = 2 à 6,
R¹ et R² sont respectivement de l'hydrogène, un reste alkyle substitué ou non substitué ou un reste aryle substitué ou non substitué, Q¹ et Q² sont respectivement de l'hydrogène un reste ou aryle éventuellement substitué, NO₂, NR₂, NR₃⁺, O-alkyle, O-aryle, Halogène, SO₂-, alkyle SO₃⁻ ou aryle SO₃⁻, T est soit NR, O, PR ou S avec R=R¹ ou R², et b = 0 à 1,
en tant qu'activateurs pour des composés peroxygénés dans des solutions de lavage pour la vaisselle.

2. Utilisation selon la revendication 1,
**caractérisée en ce que**
le métal de transition UM dans le composé selon la formule (I) est le manganèse.

3. Utilisation selon l'une quelconque des revendications 1 ou 2,
**caractérisée en ce que**
dans la formule (I) R est un groupe méthylène, un groupe 1,2-éthylène, un groupe 1,3-propylène, un groupe 1,3-propylène substitué en position 2 par un hydroxy ou par un vitro, un groupe 1,2-cycloalkylène ayant de 4 à 6 atones de carbone, en particulier un groupe 1,2-cyclohexylène ou un groupe 0-phénylène.

4. Utilisation selon l'une quelconque des revendications 1 à 3,
**caractérisée en ce que**
Y¹ et Y² dans la formule (I) sont choisis parmi les groupes hydroxy, les groupes alkoxy ayant de 1 à 4 atomes de carbone, les groupe aryloxy, le groupe nitro, les halogènes, le groupe amino, qui peut être aussi mono- ou dialkylé ou arylé, les groupes alkyle linéaires ou à chaîne ramifiée ayant de 1 à 4 atomes de carbone, des groupes cycloalkyle ayant de 3 à 6 atomes de carbone, des groupes alkényle linéaires ou à chaîne ramifiée ayant de 2 à 5 atomes de carbone, et les groupe aryle qui de leur côté peuvent porter les substituants précités.

5. Utilisation selon l'une quelconque des revendications 1 à 4,
**caractérisée en ce que**
Y¹ et Y² dans la formule (I) sont choisis parmi les groupes alkényle qui contiennent 1 ou 2 doubles liaisons C=C, dans lesquels au moins une double liaison se situe conjuguée au noyau benzénique.

6. Utilisation selon la revendication 5,
**caractérisée en ce que**
le groupe alkényle est le groupe allyle ou vinyle.

7. Utilisation selon l'une quelconque des revendications 1 à 6,
**caractérisée en ce que**
dans les composés de formule (I) les substituants Y¹ et Y² sont situés en position 5 et/ou sont identiques.

8. Utilisation selon l'une quelconque des revendications 1 à 7,
**caractérisée en ce que**
le ligand anionique qui équilibre la charge A dans les composés de formule (I) est mono- ou plurivalent, dans lequel, dans ce dernier cas d'une manière correspondante, plusieurs métaux de transition sont neutralisés avec les ligands de Salène et est en particulier un halogénure, un hydroxyde, un hexafluorophosphate, un perchlorate, ou l'anion d'un acide carboxylique.

9. Utilisation selon l'une quelconque des revendications 1 à 8,
**caractérisée en ce que**
R¹, R² et R³ indépendamment les uns des autres sont choisis parmi les groupes méthyle, éthyle, n-propyle, isopropyle, n-butyle, sec-butyle, isobutyle et terbutyle.

10. Utilisation selon l'une quelconque des revendications 1 à 9,
**caractérisée en ce que**
le composé peroxygéné à activer est choisi dans le groupe qui comprend les peracides, le peroxyde d'hydrogène, le perborate, et le percarbonate ainsi que leurs mélanges.

11. Composition faiblement alcaline pour le nettoyage à la machine de la vaisselle dont la solution à 1 % en poids possède une valeur de pH de 8 à 11,5, qui contient de 15 % en poids à 60 % en poids, en particulier de 30 à 50 % en poids de composants solubles dans l'eau d'agent de structuration, de 5 % en poids à 25 % en poids, en particulier de 10 % en poids à 15 % en poids d'agent de blanchiment à base d'oxygène, à chaque fois rapporté à la totalité de la composition,
**caractérisée en ce qu'**
elle contient un catalyseur de blanchiment conformément à la formule (I), en particulier en quantités allant de 0,005 % en poids à 0,1 % en poids.

12. Composition selon la revendication 11,
**caractérisée en ce qu'**
elle contient comme agent de blanchiment du monohydrate de perborate de métal alcalin, du tétrahydrate de perborate de métal alcalin, du percarbonate de métal alcalin, et/ou des acides peroxycarboxyliques.
